# FASCICULE DE BREVET EUROPEEN

(11) **EP 3 113 286 B1**
(45) Date de publication et mention de la délivrance du brevet: **14.03.2018**
(21) Numéro de dépôt: 16176732.2
(22) Date de dépôt: 28.06.2016
(51) Int. Cl.: H01Q 25/00, H01Q 3/26, H01Q 21/00, H01Q 15/02

(54) **FORMATEUR DE FAISCEAUX QUASI-OPTIQUE A LENTILLE ET ANTENNE PLANE COMPORTANT UN TEL FORMATEUR DE FAISCEAUX**
QUASIOPTISCHER STRAHLFORMER MIT LINSE, UND FLACHANTENNE, DIE EINEN SOLCHEN STRAHLFORMER UMFASST
QUASI-OPTICAL LENS BEAM FORMER AND PLANAR ANTENNA COMPRISING SUCH A BEAM FORMER

(30) Priorité: 03.07.2015 FR 1501415
(43) Date de publication de la demande: 04.01.2017
(73) Titulaire: Thales, 92400 Courbevoie (FR); Université de Rennes 1, 35065 Rennes Cedex (FR); Centre National de la Recherche Scientifique, 75016 Paris (FR)
(72) Inventeur: LEGAY, Hervé, 31830 PLAISANCE DU TOUCH (FR); TUBAU, Ségolène, 31000 TOULOUSE (FR); FRAYSSE, Jean-Philippe, 31200 TOULOUSE (FR); GIRARD, Etienne, 31830 PLAISANCE DU TOUCH (FR); ETTORRE, Mauro, 35000 RENNES (FR); SAULEAU, Ronan, 35690 ACIGNE (FR); FONSECA, Nelson, 2202 NOORDWIJK (NL)
(74) Mandataire: Esselin, Sophie

(56) Documents cités:
- US-A- 5 926 134
- US-A- 6 160 520

## Description

La présente invention concerne un formateur de faisceaux quasi-optique à lentille et une antenne plane comportant un tel formateur de faisceaux. Elle s'applique à toute antenne multifaisceaux de faible épaisseur et plus particulièrement au domaine des applications spatiales telles que les télécommunications par satellite, pour des antennes destinées à être montées à bord des satellites, ou pour des antennes destinées à être utilisées au sol sur des terminaux fixes ou mobiles.

Pour faciliter la description, le mode d'opération des formateurs de faisceaux est supposé en transmission, mais une description similaire pourrait être formulée en réception, les formateurs de faisceaux considérés étant des éléments passifs donc réciproques.

Les formateurs de faisceaux sont utilisés dans les antennes multifaisceaux pour élaborer des faisceaux de sortie à partir de signaux radiofréquence d'entrée. De manière connue, il existe des formateurs de faisceaux quasi-optiques planaires utilisant une propagation électromagnétique des ondes radiofréquences entre deux plaques métalliques parallèles (en anglais : parallel plates), selon un mode de propagation en général TEM (en anglais : Transverse Electrique Magnétique) pour lequel les champs électrique et magnétique sont orthogonaux à la direction de propagation des ondes radiofréquences. Le mode TEM se propage dans le guide à plaques parallèles à la même vitesse que dans le vide, ce qui rend ledit guide non dispersif pour ce mode TEM. La focalisation et la collimation des faisceaux peuvent être réalisées par une lentille contrainte, comme décrit par exemple dans les documents US 6160520, US 3170158 et US 5936588 qui illustrent le cas d'une lentille de Rotman, ou alternativement par un réflecteur comme décrit par exemple dans les documents FR 2944153 et FR 2 986377 pour des formateurs de faisceaux Pillbox, la lentille contrainte, ou respectivement le réflecteur, étant insérée sur le trajet de propagation des ondes radiofréquences, entre les deux plaques métalliques parallèles. La lentille contrainte, ou le réflecteur, sert essentiellement de correcteur de phase et permet, par transmission dans le cas d'une lentille, ou après réflexion dans le cas d'un réflecteur, de convertir des fronts d'ondes cylindriques en des fronts d'ondes plans.

Un formateur de faisceaux Pillbox peut, en sortie, être connecté à un réseau linéaire de plusieurs éléments rayonnants individuels alignés côte à côte. En alternative à l'utilisation de plusieurs éléments rayonnants individuels, il est également possible de connecter l'ouverture linéaire de sortie, située entre les deux plaques parallèles, à un unique cornet linéaire de sortie qui réalise la transition entre les plaques parallèles et l'espace libre où sont rayonnés les faisceaux. Dans le cas de l'utilisation d'un unique cornet linéaire, l'ouverture rayonnante en sortie du formateur de faisceaux Pillbox est linéaire et s'étend continument sur toute la largeur transversale des plaques parallèles. Ces ouvertures linéaires rayonnantes, qui ne sont pas spatialement quantifiées, ont des performances très supérieures par rapport aux réseaux linéaires de plusieurs éléments rayonnants, pour les faisceaux dépointés par rapport à l'axe focal, en raison de l'absence de quantification, et présentent une bande passante très supérieure en raison de l'absence de modes de propagation résonants. Cependant, un formateur de faisceaux Pillbox présente l'inconvénient d'engendrer des faisceaux dégradés lorsque les sources d'excitation sont éloignées du foyer du réflecteur intégré entre les plaques parallèles.

Dans les formateurs de faisceaux de type lentilles contraintes, telles que les lentilles de Ruze ou de Rotman, les ondes radiofréquences sont contraintes, c'est-à-dire guidées, selon un chemin de propagation ne correspondant pas à un chemin optique naturel, en espace libre, tel que défini par les lois de Snell-Descartes. Ces formateurs de faisceaux peuvent être synthétisés de façon à présenter trois ou quatre foyers différents, ce qui permet d'obtenir moins d'aberrations et des faisceaux de meilleure qualité. Cependant pour maîtriser les retards des ondes radiofréquences se propageant vers les bords latéraux de la lentille par rapport à celles se propageant selon une direction axiale, vers le centre de la lentille, ces formateurs de faisceaux nécessitent de prélever les ondes radiofréquences le long du contour interne de la lentille par un réseau de différentes lignes de transmission à retard. Ces lignes de transmission à retard sont réparties sur ledit contour interne de la lentille et connectées à des éléments rayonnants correspondants dont les ports définissent le contour externe de la lentille. Le problème est que le prélèvement des ondes radiofréquences perturbe le champ électromagnétique qui est échantillonné spatialement et induit des pertes. Par ailleurs, pour que le formateur de faisceaux à lentille contrainte soit planaire et que la lentille soit complètement intégrée entre les deux plaques parallèles, il est nécessaire d'ajouter, sur le trajet des ondes radiofréquences, des lignes de transmission à retard, par exemple des guides d'onde rectangulaires, qui induisent une dispersion en fréquence et limitent la bande passante du formateur de faisceaux. Pour éviter la dispersion en fréquence et augmenter la bande passante, dans certaines lentilles de Rotman, les lignes de transmission utilisées sont des lignes coaxiales, mais cela nécessite l'aménagement d'une transition entre les lignes coaxiales et l'ouverture rayonnante linéaire, et la structure du formateur de faisceaux n'est alors pas complètement intégrée. Il n'existe actuellement pas de solution de formateur de faisceaux de type lentille contrainte permettant de s'affranchir de l'échantillonnage des ondes radiofréquences.

Le but de l'invention est de réaliser un nouveau formateur de faisceaux quasi-optique à lentille permettant de convertir des fronts d'onde cylindriques en des fronts d'ondes plans par l'application de retards différentiels entre le centre et les bords latéraux de la lentille, ne présentant pas les inconvénients des formateurs de faisceaux à lentille contrainte connus, permettant de s'affranchir de l'échantillonnage spatial des ondes radiofréquences, et permettant l'utilisation d'un unique cornet linéaire de sortie.

Pour cela, selon l'invention, le formateur de faisceau quasi-optique à lentille comprend une ligne de transmission radiofréquence alimentée à une première extrémité, par au moins une source d'alimentation d'entrée, la ligne de transmission comportant deux plaques métalliques empilées, espacées l'une de l'autre et s'étendant, selon deux directions longitudinale X et transversale Y. La ligne de transmission comporte en outre au moins une excroissance s'étendant selon les directions X, Y, et selon une direction Z orthogonale au plan XY, l'excroissance comportant un insert métallique s'étendant selon la direction X, selon la direction transversale Y entre deux bords latéraux de la lentille, et s'étendant en hauteur selon la direction Z. L'insert métallique comporte une base solidaire de l'une des deux plaques métalliques, au moins une extrémité libre et a, en section longitudinale, un contour de longueur variable entre les deux bords latéraux de la ligne de transmission. Dans l'excroissance, la ligne de transmission est accolée à l'insert métallique et forme, dans la direction Z, une circonvolution autour de l'insert métallique.

Avantageusement, l'extrémité libre de l'insert peut être repliée parallèlement au plan XY.

Avantageusement, l'extrémité libre de l'insert peut être doublement repliée en forme de T, parallèlement au plan XY.

Avantageusement, l'excroissance et l'insert métallique peuvent avoir un profil de forme curviligne selon les directions X et Y.

Avantageusement, l'excroissance peut avoir un profil d'entrée et un profil de sortie de formes différentes.

Avantageusement, l'excroissance peut comporter des stubs d'adaptation.

Avantageusement, dans l'excroissance, les plaques métalliques de la ligne de transmission peuvent avoir une face interne comportant des transitions en marches d'escalier.

Avantageusement, dans le cas d'une lentille convergente, la longueur du contour de l'insert métallique peut être progressivement décroissante du centre vers les deux bords latéraux de la ligne de transmission.

Alternativement, dans le cas d'une lentille divergente, la longueur du contour, en section longitudinale, de l'insert métallique peut être progressivement croissante du centre vers les deux bords latéraux de la ligne de transmission.

Avantageusement, l'insert métallique peut comporter un profil symétrique par rapport à l'axe longitudinal médian de la ligne de transmission.

Avantageusement, la lentille peut comporter plusieurs sources d'alimentation d'entrée distribuées autour d'un bord d'entrée, selon une courbe focale.

Avantageusement, le formateur de faisceaux peut comporter plusieurs excroissances aptes à réaliser des retards progressifs, les excroissances étant réparties successivement le long de l'axe longitudinal X de la ligne de transmission, à différentes distances des sources d'alimentation d'entrée, chaque excroissance comportant un insert métallique dont la longueur du contour, en section longitudinale, varie entre les deux bords latéraux de la ligne de transmission.

Avantageusement, la longueur du contour des inserts métalliques, dans les différentes excroissances successives, peut varier progressivement d'une excroissance à une autre excroissance adjacente, selon la direction longitudinale X de la ligne de transmission.

Avantageusement, la ligne de transmission peut être repliée sur elle-même selon la direction X, selon une pliure de forme droite.

Avantageusement, le formateur de faisceaux peut comporter en outre au moins un premier mur réflecteur s'étendant transversalement dans la ligne de transmission, et orthogonalement aux plaques métalliques selon la direction Z, le premier mur réflecteur étant apte à replier la ligne de transmission, sur elle-même, selon la direction X, selon une pliure de forme curviligne.

Avantageusement, le formateur de faisceaux quasi-optique à lentille peut comporter deux couches empilées et fermées à une extrémité par le premier mur réflecteur et deux excroissances opposées aménagées autour d'un insert métallique s'étendant dans les deux couches empilées, le premier mur réflecteur étant intégré aux deux excroissances opposées.

Avantageusement, le formateur de faisceaux quasi-optique à lentille peut comporter en outre une troisième couche empilée sur la deuxième couche et un deuxième mur réflecteur s'étendant dans les deuxième et troisième couches.

Avantageusement, le formateur de faisceaux quasi-optique à lentille peut comporter en outre au moins une troisième excroissance aménagée dans la deuxième couche en aval du premier mur réflecteur.

L'invention concerne aussi une antenne plane comportant au moins un tel formateur de faisceaux et comportant en outre un cornet rayonnant linéaire connecté en sortie du formateur de faisceaux.

L'invention concerne enfin une antenne plane comportant un tel formateur de faisceaux, la ligne de transmission étant repliée sur elle-même et comportant une ouverture linéaire de sortie reliée à un réseau de plusieurs cornets rayonnants.

D'autres particularités et avantages de l'invention apparaîtront clairement dans la suite de la description donnée à titre d'exemple purement illustratif et non limitatif, en référence aux dessins schématiques annexés qui représentent :
- figure 1 : un schéma illustrant le principe de fonctionnement d'un formateur de faisceaux à lentille à retards continus et progressifs, selon l'invention ;
- figure 2a : un schéma en perspective d'un exemple de formateur de faisceaux à lentille à retards continus et progressifs comportant une excroissance à profil plan, selon l'invention ;
- figure 2b : un schéma éclaté en perspective de l'excroissance de la figure 2a, selon l'invention;
- figure 3a : un schéma éclaté, en perspective, d'un exemple d'excroissance dans laquelle l'insert a une hauteur variable selon la direction Z et une épaisseur variable selon la direction X, selon une variante de l'invention ;
- figure 3b : deux schémas, en coupe longitudinale, respectivement au centre de la lentille et sur les bords latéraux de la lentille, de l'excroissance correspondant à l'exemple de la figure 3a, selon l'invention ;
- figure 3c : un schéma en perspective du formateur de faisceaux correspondant aux figures 3a et 3b, selon l'invention ;
- figures 4a, 4b, 4c : trois schémas, en coupes longitudinales, d'une excroissance comportant un insert métallique dont la section est respectivement en forme de I, en forme de L, en forme de T, la paroi interne de l'excroissance comportant des changements de direction à angles droits, selon des premiers exemples de réalisation de l'invention ;
- figure 4d : une vue de dessus de l'excroissance dans le cas où l'insert est doublement replié en forme de T, selon un mode de réalisation de l'invention ;
- figures 5a, 5b, 5c : trois schémas, en coupes longitudinales, d'une excroissance comportant un insert métallique respectivement en forme de I, en forme de L, en forme de T, la paroi interne de l'excroissance comportant des changements de direction en marches d'escalier, selon des deuxièmes exemples de réalisation de l'invention ;
- figures 6 a et 6b: deux schémas, respectivement en perspective et en vue de dessus, d'un exemple d'antenne multifaisceaux comportant un formateur de faisceaux à lentille muni d'une excroissance à profil curviligne, selon l'invention ;
- figure 7 : un schéma en perspective d'un exemple d'antenne multifaisceaux comportant un formateur de faisceaux à lentille muni de deux excroissances, selon l'invention ;
- figures 8a et 8b : deux schémas, respectivement en perspective et en coupe longitudinale, d'un exemple d'antenne multifaisceaux comportant un formateur de faisceaux à lentille à retards progressifs, muni de plusieurs excroissances à profil curviligne et à gradient de retards, selon l'invention ;
- figure 9 : un schéma en perspective, d'un exemple d'antenne multifaisceaux comportant un formateur de faisceaux à lentille à retards progressifs, muni d'une ligne de transmission repliée sur elle-même, selon l'invention ;
- figure 10 : un schéma en perspective, d'un exemple d'antenne multifaisceaux comportant un formateur de faisceaux à lentille à retards progressifs, muni d'un mur réflecteur, selon l'invention ;
- figures 11 et 12: deux schémas, en coupes longitudinales, d'un formateur de faisceaux à lentille à retards progressifs, muni d'un mur réflecteur, selon l'invention ;
- figure 13 : un schéma, en coupe longitudinale, d'un formateur de faisceaux à lentille à retards progressifs, muni de deux murs réflecteurs, selon l'invention.

Conformément à l'invention, le formateur de faisceaux à lentille représentée sur le schéma de la figure 1 et sur la vue en perspective de la figure 2a comporte une ligne de transmission 20 à deux plaques métalliques et une lentille à retards progressifs et continus entre le centre 14 de la lentille et les deux bords latéraux 15, 16. La ligne de transmission 20 est constituée de deux plaques métalliques empilées, respectivement supérieure et inférieure, espacées l'une de l'autre par une cavité, et s'étendant selon deux directions longitudinale X et transversale Y. La ligne de transmission 20 est alimentée à une première extrémité, par au moins une source d'alimentation d'entrée 10 et est munie d'une excroissance 13, située sur le trajet des ondes radiofréquences. Les contours d'entrée et de sortie de l'excroissance, qui correspondent respectivement aux contours interne et externe de la lentille, peuvent avoir des profils de formes identiques et parallèles entre elles ou peuvent avoir des profils différents. L'excroissance 13 s'étend en épaisseur selon la direction X, transversalement sur la largeur de la ligne de transmission selon la direction Y, et en hauteur selon une direction Z orthogonale au plan XY des plaques métalliques, la longueur dL1, dL2, dL3 de la ligne de transmission dans l'excroissance étant variable du centre 14 vers les deux bords latéraux 15, 16 de la lentille, de façon à appliquer un retard différent aux ondes radiofréquences se propageant dans la lentille selon des trajets 1, 2, 3 ayant des directions angulaires différentes et des longueurs respectives L1, L2, L3 différentes. Lorsque les contours interne et externe de la lentille ont des profils de formes identiques, le retard réalisé par l'excroissance est proportionnel à la longueur de la ligne de transmission, dans l'excroissance, sur le trajet considéré. En particulier, lorsque les contours interne et externe de la lentille ont des profils de formes identiques, pour réaliser une lentille convergente, le retard appliqué aux ondes radiofréquences se propageant selon l'axe longitudinal médian 3 de la lentille, qui correspond au trajet le plus court, peut être supérieur aux retards appliqués à tous les autres trajets alors que le retard appliqué aux ondes radiofréquences se propageant vers les bords de la lentille, qui correspondent aux trajets les plus longs, peut être nul. Dans le cas d'une lentille divergente, la loi des retards est différente. Lorsque les contours interne et externe de la lentille ont des profils de formes différentes, la loi des retards est plus complexe car elle dépend aussi des formes respectives desdits contours interne et externe.

L'excroissance 13 comporte un insert métallique 21 logé transversalement dans la cavité, entre les deux plaques métalliques, l'insert 21, de forme quelconque, comportant une base 21b solidaire de l'une des deux plaques métalliques, inférieure ou supérieure, par exemple la plaque métallique inférieure, et au moins une extrémité libre 21a. Comme représenté sur la vue éclatée de la figure 2b, l'insert métallique 21 s'étend en largeur, selon la direction transversale Y, entre deux bords latéraux de la lentille 15, 16, s'étend en épaisseur selon la direction X, et s'étend en hauteur, au moins en partie, selon la direction Z. Selon une section longitudinale de la ligne de transmission, l'insert 21 a un contour externe de longueur progressivement variable entre les deux bords latéraux de la ligne de transmission. La variation de la longueur du contour de l'insert 21 peut être obtenue par une variation de la hauteur de l'insert selon la direction Z, ou par une variation de l'épaisseur de l'insert selon la direction X, ou par une combinaison d'une variation en hauteur selon la direction Z et d'une variation en épaisseur selon la direction X comme illustré par exemple sur les figures 3a, 3b, 3c. La figure 3a est un schéma éclaté en perspective d'un exemple d'excroissance dans laquelle l'insert a une hauteur variable selon la direction Z et une épaisseur variable selon la direction X. La figure 3b montre deux schémas, en coupe longitudinale, respectivement au centre de la lentille et sur les bords latéraux de la lentille, de l'excroissance de la figure 3a. Sur cette figure 3b, l'insert a une paroi en forme de I sur l'axe longitudinal médian, au centre de la lentille, et a une épaisseur augmentée et une hauteur réduite sur les bords latéraux de la lentille. La figure 3c est un schéma en perspective du formateur de faisceaux correspondant aux figures 3a et 3b. Dans cet exemple, comme l'épaisseur de l'insert varie selon la direction Y, entre les deux bords latéraux de la lentille, les deux profils d'entrée 18 et de sortie 19 de l'excroissance 13, qui correspondent respectivement aux contours interne et externe de la lentille, ne sont pas parallèles entre eux.

Dans l'excroissance 13, la ligne de transmission 20 est accolée à l'insert métallique 21 et forme donc, dans la direction Z, une circonvolution 22 autour de l'insert métallique 21, comme représenté par exemple sur la figure 4a pour un insert ayant une section longitudinale en forme de I. La ligne de transmission chemine le long du contour de l'insert et change donc plusieurs fois d'orientation mais ne comporte aucune discontinuité de transmission. Ainsi, la ligne de transmission suit continument la forme de l'insert 21, longe une première surface avant, de la base 21b à l'extrémité libre 21a de l'insert, puis longe une deuxième surface arrière, de l'extrémité libre 21a à la base 21a. Dans l'excroissance 13, la propagation des ondes électromagnétiques est toujours réalisée entre deux plaques métalliques et selon le mode de propagation TEM, l'insert 21, placé au milieu de l'excroissance, assurant le rôle de la plaque métallique, inférieure ou supérieure, à laquelle sa base est solidarisée. La direction du champ électrique E dans la ligne de transmission tourne dans l'excroissance en fonction de l'orientation des plaques métalliques et reste, en tous points de la ligne de transmission, perpendiculaire aux plaques métalliques, ou quasiment perpendiculaire aux plaques parallèles lorsque les plaques métalliques ne sont pas exactement parallèles.

L'insert 21 placé sur le trajet des ondes électromagnétiques TEM, constitue un obstacle à contourner qui provoque un retard de propagation d'autant plus important que l'insert a un contour plus long. La loi de variation de la longueur du contour de l'insert, selon une direction transversale de la lentille, dépend de la loi de retard souhaitée pour la formation des faisceaux.

La longueur du contour de l'insert métallique peut varier progressivement du centre de la lentille, situé sur l'axe longitudinal médian, jusqu'aux bords latéraux de la lentille, de façon à compenser l'écart de temps de trajet entre les différents chemins et à obtenir des trajets de propagation de longueurs identiques sur toute la largeur de l'ouverture rayonnante de sortie de la lentille.

En particulier, lorsque les contours interne et externe de la lentille ont des profils de mêmes formes, la lentille est convergente lorsque la variation de la longueur du contour de l'insert est progressivement décroissante du centre vers les deux bords latéraux de la ligne de transmission. Dans ce cas, la longueur du contour de l'insert est importante au centre de la lentille et peut être nulle sur les bords latéraux de la lentille. A l'inverse, la lentille est divergente lorsque la variation de la longueur du contour de l'insert est progressivement croissante du centre vers les deux bords latéraux de la ligne de transmission. Pour réaliser une transformation d'une onde cylindrique en une onde plane, il faut une lentille convergente. Toutefois, l'association d'une lentille convergente et d'une lentille divergente peut permettre de minimiser les aberrations de phase sur un plus large secteur angulaire, et donc de former davantage de faisceaux.

Par ailleurs, dans le cas de faisceaux non formés, la longueur du contour de l'insert, peut par exemple, varier symétriquement de part et d'autre de l'axe longitudinal médian de la lentille.

L'insert 21 peut avoir différentes formes. Par exemple, lorsqu'il n'y a aucune contrainte d'épaisseur pour le formateur de faisceaux, l'insert peut s'étendre sans limitation selon la direction Z et avoir une section en forme de I sur toute la largeur de la lentille, comme représenté sur la figure 4a. Lorsqu'il est nécessaire de réduire la dimension des excroissances, selon la direction Z, pour maintenir une faible épaisseur de la lentille, pour les retards importants nécessitant des hauteurs d'insert supérieures à l'épaisseur souhaitée, pour diminuer la hauteur de l'insert sans modifier la longueur de son contour, il est possible de replier une extrémité libre 21a, opposée à la base 21b, de l'insert parallèlement au plan XY, le repliement pouvant être simple ou double comme représenté sur les modes de réalisation des figures 4b et 4c, dans lesquelles l'insert 21 peut avoir une section en forme de L lorsqu'il y a un repliement simple, ou une section en forme de T lorsqu'il y a un double repliement. Il est également possible de combiner ces différentes formes en I, en L, en T, sur la largeur transversale de l'insert. Dans ces trois exemples illustrés sur les figures 4a, 4b, 4c, l'insert métallique 21 et la face interne 23 de la paroi 22 de l'excroissance 20 comportent des transitions 24 à angles droits correspondant, pour la ligne de transmission 20, à des changements de direction de propagation de la direction Z vers la direction X ou inversement de la direction X vers la direction Z. Bien entendu, le repliement peut ne pas être nécessaire localement, sur certaines parties de l'insert, par exemple sur les bords latéraux de la lentille, lorsque les retards locaux à réaliser sont faibles. Par exemple, la longueur du contour de l'insert 21 replié peut être plus grande sur l'axe longitudinal médian 3, au centre 14 de la lentille, que sur les autres trajets comme le montre la vue de dessus de la figure 4d puis peut diminuer progressivement et symétriquement jusqu'aux deux bords latéraux 15, 16 de la lentille où le repliement n'est plus nécessaire.

En outre, dans l'excroissance, il est également possible de faire varier progressivement l'épaisseur de l'insert, selon la direction X, entre le centre et les bords latéraux de la lentille comme sur les figures 4a, 4b, 4c. Dans ce cas, les profils d'entrée et de sortie de l'excroissance, qui correspondent aux contours interne et externe de la lentille, sont de formes différentes. Cela permet d'obtenir un degré de liberté supplémentaire et d'obtenir ainsi moins d'aberrations et des faisceaux de meilleure qualité.

Pour réduire l'encombrement de la ligne de transmission en épaisseur, selon la direction Z, et éviter l'excitation de modes supérieurs au niveau des excroissances, et notamment lorsque l'insert est replié, la distance de séparation entre les plaques parallèles doit être réduite au niveau des excroissances, pour être typiquement inférieure au quart de la longueur d'onde guidée correspondant à la fréquence la plus élevée. Pour réduire les pertes de la ligne de transmission, la distance de séparation doit au contraire être maximale. Il est ainsi possible de faire varier progressivement la distance de séparation depuis les sources d'alimentations d'entrées 10 jusqu'aux excroissances 13.

Par ailleurs, pour améliorer l'adaptation de la ligne de transmission au niveau de l'excroissance et augmenter la bande passante, il est également possible d'ajouter des stubs d'adaptation 25 sur l'excroissance 13, les stubs d'adaptation étant constitués de portions de guides d'onde aménagées symétriquement dans la paroi métallique externe 22 de l'excroissance 20, de part et d'autre de l'insert métallique 21. Les stubs ont un profil variable transversalement, en fonction du profil de l'excroissance 13. Alternativement, au lieu d'ajouter des stubs, l'adaptation de la ligne de transmission au niveau de l'excroissance peut également être améliorée en remplaçant les arêtes des angles à 90°, situés à la base de l'insert et à l'extrémité supérieure de l'excroissance et correspondant à des changements de direction de la ligne de transmission, par des transitions en biseaux ou par des transitions en marches en escalier 30 comme représenté par exemple sur les figures 5a, 5b, 5c.

L'excroissance 13 et l'insert 21, placés sur un bord de sortie de la lentille, peuvent avoir un profil de forme plane selon les directions X et Y, comme représenté sur les figures 1 et 2 ou comporter un profil de forme curviligne selon les directions X et Y, par exemple parabolique comme représenté sur les figures 6a et 6b.

De même, la ligne de transmission peut avoir un profil d'entrée linéaire comme sur la figure 1 ou un profil d'entrée curviligne. Sur les figures 6a et 6b, la ligne de transmission comporte plusieurs sources d'alimentation d'entrée 10 distribuées périodiquement autour d'un bord d'entrée 31 de la lentille selon une courbe focale, par exemple un arc focal, centrée sur un axe longitudinal médian 3 de la lentille. Des profils curvilignes en entrée et en sortie de la lentille permettent d'obtenir plusieurs points focaux différents et de former des faisceaux sur un plus large secteur angulaire.

Contrairement à la lentille contrainte, l'onde électromagnétique en sortie du formateur de faisceaux n'est pas quantifiée spatialement, et contrairement à un formateur Pillbox, le repliement de la ligne de transmission n'est pas indispensable. Le formateur de faisceaux à lentille conforme à l'invention applique à l'onde incidente un retard continu et progressivement modulé transversalement. Grâce à cette continuité de transmission spatiale, pour obtenir une antenne plane, il est possible, en sortie de la lentille, de connecter le formateur de faisceaux à un cornet linéaire 35 s'étendant transversalement sur toute la largeur du guide d'onde, comme représenté sur les figures 6a et 6b ou à un réseau d'ouvertures linéaires s'étendant transversalement sur toute la largeur du guide d'onde comme représenté sur les figures 9 et 10. Ces ouvertures linéaires continues présentent l'avantage de rayonner l'énergie sur toute la largeur d'ouverture du formateur de faisceaux, ce qui permet de réaliser une antenne à grande largeur de bande de fonctionnement et à grande capacité de dépointage du faisceau formé et permet de s'affranchir des lobes de réseaux. La forme des parois du cornet linéaire peut être curviligne comme sur les figures 6a, 6b, 7 et 8a.

Pour réaliser les retards de propagation pour tous les trajets de propagation, le formateur de faisceaux à lentille peut comporter une seule excroissance munie d'un insert métallique apte à réaliser des retards progressifs ou plusieurs excroissances réparties le long de l'axe longitudinal X de la ligne de transmission, à différentes distances des sources d'alimentation d'entrée 10 comme représenté par exemple sur les figures 7 et 8a. Chaque excroissance 13a, 13b, 13c, 13i, 13n s'étend en hauteur selon la direction Z orthogonale au plan XY des plaques métalliques et comporte un insert métallique dont la longueur du contour, en section longitudinale, varie progressivement du centre de la lentille, situé sur l'axe longitudinal médian, jusqu'aux bords latéraux de la lentille. La multiplicité d'excroissances permet de répartir, entre les différentes excroissances, les retards à réaliser pour chaque trajet de propagation 1, 2, 3, chaque excroissance réalisant une fraction des différents retards respectifs. Cela permet de diminuer l'amplitude des retards réalisés par chaque excroissance, de diminuer la longueur dL1, dL2, dL3 de la ligne de transmission, dans chaque excroissance, selon la direction Z et de diminuer la hauteur du formateur de faisceaux selon la direction Z.

La fraction des retards réalisée par chaque excroissance peut être identique pour toutes les excroissances ou peut varier en fonction de la distance respective entre chaque excroissance et les sources 10 d'alimentation d'entrée de façon à obtenir un gradient de retards selon la direction longitudinale X de la ligne de transmission. Ainsi, comme représenté sur le schéma, en coupe longitudinale, de la figure 8b, en fractionnant les retards sur sept excroissances successives réparties longitudinalement, il est possible de réaliser un gradient de retards selon la direction longitudinale X. Sur l'exemple de la figure 8b, la hauteur de l'insert selon la direction Z, dans les différentes excroissances successives varie progressivement le long de l'axe longitudinal X de la ligne de transmission. Ainsi, la longueur dL de la ligne de transmission, autour de l'insert, dans chaque excroissance 13, croit entre les quatre premières excroissances les plus proches des sources 10 d'alimentation d'entrée, puis décroit sur les trois dernières excroissances les plus proches du cornet linéaire 35 de sortie. Par conséquent, le retard réalisé par chaque excroissance étant proportionnel à la longueur dL de la ligne de transmission dans l'excroissance, la fraction des retards réalisée par chaque excroissance varie dans le même sens et croit entre les quatre premières excroissances les plus proches des sources 10 d'alimentation d'entrée, puis décroit sur les trois dernières excroissances les plus proches du cornet linéaire 35 de sortie.

La lentille ainsi réalisée, permet grâce à chaque excroissance d'obtenir un retard variant progressivement et continument sur toute la largeur transversale de la lentille et grâce au fractionnement des retards sur plusieurs excroissances successives, permet d'obtenir un gradient de retards selon la direction longitudinale. Selon la direction longitudinale, la lentille se comporte alors comme une lentille à gradient d'indice. La valeur de l'indice dans chaque excroissance, selon la direction longitudinale, est égale à (L+dL) /L, où L est la longueur de la ligne de transmission selon la direction longitudinale X, et dL est la longueur de la ligne de transmission autour de l'insert 21, dans l'excroissance 13 correspondante.

En contrôlant le gradient d'indice, ou le gradient de retard, il est ainsi possible de réduire les aberrations, pour les faisceaux dépointés, sur un large secteur angulaire. Cela permet également d'augmenter le nombre de degrés de liberté et de points de focalisation.

En contrôlant le gradient de retard transversalement mais aussi longitudinalement, le formateur de faisceaux peut former des faisceaux sans aberrations en utilisant des lignes de transmission ayant une longueur réduite entre les sources d'alimentation d'entrée et l'ouverture rayonnante de sortie.

Pour améliorer le secteur de dépointage angulaire du faisceau formé, il est également possible, dans une même ligne de transmission, d'aménager plusieurs excroissances successives, correspondant alternativement à des lentilles convergentes puis à des lentilles divergentes.

Sur les schémas des figures 6a et 6b, un seul cornet rayonnant linéaire est connecté en sortie de l'excroissance transversale de la lentille à retard continu. La lentille à retard continu peut également être utilisée pour alimenter un réseau de plusieurs cornets rayonnants linéaires, comme l'antenne représentée sur le schéma de la figure 9. Pour cela, en sortie de l'excroissance 13, la ligne de transmission à plaques parallèles est repliée sur elle-même, et comporte une ouverture linéaire de sortie reliée au réseau de cornets rayonnants 40 par l'intermédiaire de diviseurs de puissance 41. Dans ce cas, le repliement de la ligne de transmission est réalisée selon une ligne droite 42. Le repliement peut être total à 180° ou partiel et former un angle compris entre 0 et 180°.

Alternativement, il est également possible de réaliser le repliement de la ligne de transmission avec une pliure de forme curviligne, par exemple de forme parabolique, en insérant, dans la ligne de transmission, un mur réflecteur 43, par exemple métallique, s'étendant selon la direction Z, comme représenté par exemple sur les schémas des figures 10, 11, 12. Dans ce cas, le formateur de faisceaux est constituée de deux couches 44, 45, empilées et fermées à une extrémité par le mur réflecteur 43 qui s'étend transversalement, dans les deux couches du formateur de faisceaux, sur toute la largeur et sur toute la hauteur de la ligne de transmission. Le mur réflecteur peut être de n'importe quelle forme, par exemple plane ou parabolique. Le formateur de faisceaux comporte au moins une lentille à retards progressifs alimentée en entrée par une ou plusieurs sources d'alimentation 10 conformément à l'invention, et comporte une ouverture linéaire 48 de sortie. La lentille à retards progressifs peut être placée en amont, ou en aval du mur réflecteur, ou peut être combinée au mur réflecteur pour former un ensemble intégré. Dans chaque excroissance, l'insert métallique peut être de n'importe quelle forme et peut s'étendre en hauteur selon la direction Z et/ou en épaisseur selon la direction X. L'ouverture linéaire 48 de sortie peut être connectée à un cornet rayonnant linéaire 35 ou à un réseau de plusieurs cornets linéaires 40.

La ou les excroissances 13, 13a, 13b, 13c élaborant les retards progressifs et continus des lentilles à retards, peuvent être aménagées indifféremment dans la première ou la deuxième couche, ou dans les deux couches du formateur de faisceaux. Sur le schéma en perspective de la figure 10, une seule excroissance transversale 13 est aménagée dans la première couche 44 du formateur de faisceaux, en amont du mur réflecteur 43. Sur le schéma en coupe longitudinale de la figure 11, deux excroissances opposées 131, 132 sont aménagées autour d'un insert métallique 21 s'étendant dans les deux couches 44, 45 du formateur de faisceaux et le mur réflecteur 43 est intégré aux deux excroissances opposées 131, 132. Sur la figure 11, l'insert métallique s'étend selon la direction Z, parallèlement au mur réflecteur 43, mais bien entendu, alternativement, il pourrait s'étendre en épaisseur selon la direction X. Par ailleurs, sur le schéma de la figure 11, les formes de l'insert métallique dans les deux couches sont symétriques, mais ce n'est pas obligatoire. Les formes de l'insert métallique dans chaque excroissance et dans chaque couche du formateur de faisceaux peuvent être différentes les unes des autres.

Sur le schéma en coupe longitudinale de la figure 12, le formateur de faisceaux comporte deux excroissances transversales 131, 132 combinées au mur réflecteur 43 et aménagées autour d'un insert métallique 21 s'étendant dans les deux couches du formateur de faisceaux et comporte en outre au moins une troisième excroissance transversale 133 aménagée en aval du réflecteur 43, dans la deuxième couche du formateur de faisceaux, entre le mur réflecteur 43 et l'ouverture linéaire 48 de sortie. Les ondes radiofréquences émises dans la première couche en entrée de la ligne de transmission sont retardées dans les différentes excroissances des lentilles à retards continus, et réfléchies, par le mur réflecteur, vers la deuxième couche avant d'être rayonnées par le cornet linéaire de sortie ou par le réseau de cornets linéaires de sortie. La combinaison d'un formateur de faisceaux à lentille à retards continus avec un mur réflecteur présente l'avantage d'augmenter le nombre de degrés de liberté, le nombre de points de focalisation et d'améliorer les performances de la lentille. Le nombre de murs réflecteurs peut bien entendu être supérieur à un, les excroissances peuvent être situées en amont ou en aval du, ou des murs réflecteurs, et les murs réflecteurs peuvent être intégrés ou non à des excroissances.

Sur le schéma de la figure 13, le formateur de faisceaux comporte plusieurs excroissances 131, 132, 133, 134, 135 et deux murs réflecteurs successifs 43, 50. Le premier mur réflecteur 43 est intégré dans les deux excroissances opposées 131, 132, la troisième excroissance 133 est aménagée en aval du premier mur réflecteur 43, entre le premier mur réflecteur 43 et le deuxième mur réflecteur 50, la quatrième excroissance 134 est aménagée en amont du premier mur réflecteur 43, et enfin la cinquième excroissance 135 est aménagée entre le deuxième mur réflecteur 50 et une ouverture linéaire de sortie 48. Le formateur de faisceaux comporte alors trois couches empilées 44, 45, 46. Le premier mur réflecteur 43 s'étend dans les première et deuxième couches alors que le deuxième mur réflecteur 50 s'étend dans les deuxième et troisième couches. La ligne de transmission est alors repliée deux fois sur elle-même, par l'intermédiaire du premier mur réflecteur 43, puis par l'intermédiaire du deuxième mur réflecteur 50.

Pour réduire l'encombrement vertical, et éviter l'excitation de modes supérieurs au niveau des excroissances, et notamment lorsque celles-ci sont repliées, la séparation entre les plaques parallèles doit être réduite au niveau des excroissances, pour être typiquement inférieure au quart de la longueur d'onde correspondant à la fréquence la plus élevée, parmi toutes les ondes radiofréquence guidées, de façon que seul le mode TEM puisse se propager. Pour réduire les pertes de la ligne de transmission, la distance de séparation doit au contraire être maximale. Il est ainsi possible de faire varier progressivement la distance de séparation depuis les sources d'alimentations d'entrées 10 jusqu'aux excroissances 13.

Le formateur de faisceaux précisément décrit permet de former une seule ligne de faisceaux dans un seul plan XY puisque toutes les sources d'alimentation sont situées dans le plan XY. Bien entendu, il est possible d'empiler plusieurs formateurs de faisceaux identiques, conformes à l'invention, pour former plusieurs lignes de faisceaux différentes.

De même, il est possible de former des faisceaux dans deux plans orthogonaux en utilisant deux formateurs de faisceaux identiques, conformes à l'invention, et connectés orthogonalement l'un à l'autre par leurs ports d'entrée/sortie respectifs.

Il est également possible de former des faisceaux selon deux plans orthogonaux, en combinant le formateur de faisceaux planaire conforme à l'invention, avec des formateurs de faisceaux planaires différents, aptes à former des faisceaux dans un plan orthogonal au plan XY, tel que par exemple une matrice de Butler.

Bien que l'invention ait été décrite en liaison avec des modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention. En particulier, la forme de l'excroissance et la forme de l'insert peuvent être différentes des formes explicitement décrites. Pour faire varier le retard entre les deux bords latéraux de la lentille, correspondant à une variation de la longueur de la ligne de transmission, les dimensions de l'insert peuvent varier en hauteur selon la direction Z, ou en épaisseur selon la direction X, ou varier à la fois en hauteur et en épaisseur. Par ailleurs, pour diminuer l'épaisseur du formateur de faisceaux selon la direction Z, l'insert peut comporter différents types de repliement et/ou un nombre de repliements supérieurs à deux, ou une combinaison de plusieurs types de repliements. De même, le nombre d'excroissance peut être supérieur à un, la forme du réflecteur peut être quelconque et le nombre de réflecteurs utilisé peut être supérieur à un. Les excroissances peuvent être placées en amont ou en aval d'un mur réflecteur. Le formateur de faisceaux peut également comporter un mur réflecteur intégré à deux excroissances. Lorsque le formateur de faisceaux comporte deux murs réflecteurs, une ou plusieurs excroissances peuvent être aménagées entre les deux murs réflecteurs.

## Revendications

1. Formateur de faisceaux quasi-optique à lentille comprenant une ligne de transmission radiofréquence (20) alimentée à une première extrémité, par au moins une source d'alimentation d'entrée (10), la ligne de transmission (20) comportant deux plaques métalliques empilées, espacées l'une de l'autre et s'étendant, selon deux directions longitudinale X et transversale Y, **caractérisé en ce que** la ligne de transmission (20) comporte en outre au moins une excroissance (13) s'étendant selon les directions X, Y, et selon une direction Z orthogonale au plan XY, l'excroissance (13) comportant un insert métallique (21) s'étendant selon la direction X, selon la direction transversale Y entre deux bords latéraux (15, 16) de la ligne de transmission, et s'étendant en hauteur selon la direction Z, l'insert métallique (21) comportant une base (21b) solidaire de l'une des deux plaques métalliques et au moins une extrémité libre (21a) et ayant, en section longitudinale, un contour de longueur variable entre les deux bords latéraux de la ligne de transmission (20), et **en ce que** dans l'excroissance (13), la ligne de transmission (20) est accolée à l'insert métallique (21) et forme, dans la direction Z, une circonvolution (22) autour de l'insert métallique (21).

2. Formateur de faisceaux quasi-optique à lentille selon la revendication 1, **caractérisé en ce que** l'extrémité libre (21a) de l'insert métallique est repliée parallèlement au plan XY.

3. Formateur de faisceaux quasi-optique à lentille selon la revendication 1, **caractérisé en ce que** l'extrémité libre (21a) de l'insert métallique est doublement repliée en forme de T, parallèlement au plan XY.

4. Formateur de faisceaux quasi-optique à lentille selon l'une des revendications 1 ou 2, **caractérisé en ce que** l'excroissance (13) et l'insert métallique (21) ont des profils de formes curvilignes selon les directions X et Y.

5. Formateur de faisceaux quasi-optique à lentille selon la revendication 4, **caractérisé en ce que** l'excroissance (13) a un profil d'entrée (18) et un profil de sortie (19) de formes différentes.

6. Formateur de faisceaux quasi-optique à lentille selon l'une des revendications précédentes, **caractérisé en ce que** l'excroissance (13) comporte des stubs d'adaptation (25).

7. Formateur de faisceaux quasi-optique à lentille selon l'une des revendications précédentes, **caractérisé en ce que** dans l'excroissance (13), les plaques métalliques de la ligne de transmission (20) ont une face interne (23) comportant des transitions en marches d'escalier (30).

8. Formateur de faisceaux quasi-optique à lentille selon l'une des revendications 1 à 7, **caractérisé en ce que** la longueur du contour, en section longitudinale, de l'insert métallique (21) est progressivement décroissante du centre (14) vers les deux bords latéraux (15, 16) de la ligne de transmission.

9. Formateur de faisceaux quasi-optique à lentille selon l'une des revendications 1 à 7, **caractérisé en ce que** la longueur du contour, en section longitudinale, de l'insert métallique (21) est progressivement croissante du centre (14) vers les deux bords latéraux (15, 16) de la ligne de transmission.

10. Formateur de faisceaux quasi-optique à lentille selon l'une des revendications 8 ou 9, **caractérisé en ce que** l'insert métallique (21) comporte un profil symétrique par rapport à un axe longitudinal médian (3) de la ligne de transmission.

11. Formateur de faisceaux quasi-optique à lentille selon l'une des revendications précédentes, **caractérisé en ce que** la ligne de transmission comporte plusieurs sources d'alimentation d'entrée (10) distribuées périodiquement, autour d'un bord d'entrée (31), selon une courbe focale.

12. Formateur de faisceaux quasi-optique à lentille selon l'une des revendications précédentes, **caractérisé en ce que** la ligne de transmission comporte plusieurs excroissances (13a, 13b, 13c,.., 13i, 13j) aptes à réaliser des retards progressifs, les excroissances étant réparties successivement le long de l'axe longitudinal X de la ligne de transmission, à différentes distances des sources d'alimentation d'entrée (10), chaque excroissance comportant un insert métallique (21) dont la longueur du contour, en section longitudinale, varie entre les deux bords latéraux de la ligne de transmission (20).

13. Formateur de faisceaux quasi-optique à lentille selon la revendication 12, **caractérisé en ce que** la longueur du contour des inserts métalliques (21), dans les différentes excroissances successives, varie progressivement d'une excroissance à une autre excroissance adjacente, selon la direction longitudinale X de la ligne de transmission.

14. Formateur de faisceaux quasi-optique à lentille selon l'une des revendications précédentes, **caractérisé en ce que** la ligne de transmission (20) est repliée sur elle-même selon la direction X, selon une pliure de forme droite.

15. Formateur de faisceaux quasi-optique à lentille selon l'une des revendications précédentes, **caractérisé en ce qu'**il comporte en outre au moins un premier mur réflecteur (43) s'étendant transversalement dans la ligne de transmission, et orthogonalement aux plaques métalliques selon la direction Z, le premier mur réflecteur (43) étant apte à replier la ligne de transmission, sur elle-même, selon la direction X, selon une pliure de forme curviligne.

16. Formateur de faisceaux quasi-optique à lentille selon la revendication 15, **caractérisé en ce qu'**il comporte au moins deux couches (44, 45), respectivement première et deuxième couches, empilées et fermées à une extrémité par le premier mur réflecteur (43) et deux excroissances opposées (131, 132) aménagées autour d'un insert métallique (21) s'étendant dans les deux couches empilées (44, 45), le premier mur réflecteur (43) étant intégré aux deux excroissances opposées (131, 132).

17. Formateur de faisceaux quasi-optique à lentille selon la revendication 16, **caractérisé en ce qu'**il comporte en outre une troisième couche (46) empilée sur la deuxième couche (45) et un deuxième mur réflecteur (50) s'étendant dans les deuxième et troisième couches (45, 46).

18. Formateur de faisceaux quasi-optique à lentille selon l'une des revendications 16 ou 17, **caractérisé en ce qu'**il comporte en outre au moins une troisième excroissance (133) aménagée dans la deuxième couche en aval du premier mur réflecteur (43).

19. Antenne plane, **caractérisée en ce qu'**elle comporte au moins un formateur de faisceaux selon l'une des revendications précédentes et **en ce qu'**elle comporte en outre un cornet rayonnant linéaire (35) connecté en sortie du formateur de faisceaux.

20. Antenne plane, **caractérisée en ce qu'**elle comporte au moins un formateur de faisceaux selon l'une des revendications 1 à 18 et **en ce que** la ligne de transmission (20) est repliée, sur elle-même, selon la direction X, et comporte en outre une ouverture linéaire (48) de sortie reliée à un réseau de plusieurs cornets rayonnants (40).

## Patentansprüche

1. Quasioptischer Strahlformer mit Linse, umfassend eine Funkübertragungslinie (20), die an einem ersten Ende durch mindestens eine Eingangsversorgungsquelle (10) versorgt wird, die Übertragungslinie (20) umfassend zwei aufeinander geschichtete Metallplatten, die voneinander beabstandet sind und sich in zwei Richtungen erstrecken, eine Längsrichtung X und eine Querrichtung Y, **dadurch gekennzeichnet, dass** die Übertragungslinie (20) ferner mindestens eine Ausstülpung (13) umfasst, die sich in die Richtungen X, Y und in eine Richtung Z orthogonal zur Ebene XY erstreckt, wobei die Ausstülpung (13) einen Metalleinsatz (21) umfasst, der sich in die Richtung X, in die Querrichtung Y zwischen zwei Seitenrändern (15, 16) der Übertragungslinie erstreckt, und sich in der Höhe in die Richtung Z erstreckt, der Metalleinsatz (21) umfassend eine Basis (21b), die mit einer der zwei Metallplatten fest verbunden ist, und mindestens ein freies Ende (21a), und der im Längsschnitt eine Kontur mit variabler Länge zwischen den zwei Seitenrändern der Übertragungslinie (20) aufweist, und dass in der Ausstülpung (13) die Übertragungslinie (20) an den Metalleinsatz (21) angebunden ist und in die Richtung Z eine Windung (22) um den Metalleinsatz (21) bildet.

2. Quasioptischer Strahlformer mit Linse nach Anspruch 1, **dadurch gekennzeichnet, dass** das freie Ende (21a) des Metalleinsatzes parallel zur Ebene XY gebogen ist.

3. Quasioptischer Strahlformer mit Linse nach Anspruch 1, **dadurch gekennzeichnet, dass** das freie Ende (21a) des Metalleinsatzes doppelt in T-Form parallel zur Ebene XY gebogen ist.

4. Quasioptischer Strahlformer mit Linse nach einem der Ansprüche 1 oder 2, **dadurch gekennzeichnet, dass** die Ausstülpung (13) und der Metalleinsatz (21) Profile mit krummlinigen Formen in die Richtungen X und Y haben.

5. Quasioptischer Strahlformer mit Linse nach Anspruch 4, **dadurch gekennzeichnet, dass** die Ausstülpung (13) ein Eingangsprofil (18) und ein Ausgangsprofil (19) mit verschiedenen Formen hat.

6. Quasioptischer Strahlformer mit Linse nach einem der vorherigen Ansprüche, **dadurch gekennzeichnet, dass** die Ausstülpung (13) Anpassungsstutzen (25) umfasst.

7. Quasioptischer Strahlformer mit Linse nach einem der vorherigen Ansprüche, **dadurch gekennzeichnet, dass** die Metallplatten der Übertragungslinie (20) in der Ausstülpung (13) eine Innenseite (23) haben, die Übergänge in Form von Treppenstufen (30) umfasst.

8. Quasioptischer Strahlformer mit Linse nach einem der Ansprüche 1 bis 7, **dadurch gekennzeichnet, dass** die Länge der Kontur im Längsschnitt des Metalleinsatzes (21) von der Mitte (14) zu den zwei Seitenrändern (15, 16) der Übertragungslinie progressiv abnehmend ist.

9. Quasioptischer Strahlformer mit Linse nach einem der Ansprüche 1 bis 7, **dadurch gekennzeichnet, dass** die Länge der Kontur im Längsschnitt des Metalleinsatzes (21) von der Mitte (14) zu den zwei Seitenrändern (15, 16) der Übertragungslinie progressiv zunehmend ist.

10. Quasioptischer Strahlformer mit Linse nach einem der Ansprüche 8 oder 9, **dadurch gekennzeichnet, dass** der Metalleinsatz (21) ein Profil umfasst, das in Bezug auf eine mittlere Längsachse (3) der Übertragungslinie symmetrisch ist.

11. Quasioptischer Strahlformer mit Linse nach einem der vorherigen Ansprüche, **dadurch gekennzeichnet, dass** die Übertragungslinie mehrere Eingangsversorgungsquellen (10) umfasst, die periodisch um einen Eingangsrand (31) gemäß einer fokalen Kurve verteilt sind.

12. Quasioptischer Strahlformer mit Linse nach einem der vorherigen Ansprüche, **dadurch gekennzeichnet, dass** die Übertragungslinie mehrere Ausstülpungen (13a, 13b, 13c,.., 13i, 13j) umfasst, die geeignet sind, um progressive Verzögerungen durchzuführen, wobei die Ausstülpungen aufeinanderfolgend entlang der Längsachse X der Übertragungslinie in verschiedenen Abständen von den Eingangsversorgungsquellen (10) verteilt sind, wobei jede Ausstülpung einen Metalleinsatz (21) umfasst, wobei die Länge der Kontur im Längsschnitt zwischen den zwei Seitenrändern der Übertragungslinie (20) variiert.

13. Quasioptischer Strahlformer mit Linse nach Anspruch 12, **dadurch gekennzeichnet, dass** die Länge der Kontur der Metalleinsätze (21) in den verschiedenen aufeinanderfolgenden Ausstülpungen progressiv von einer Ausstülpung zu einer benachbarten Ausstülpung in die Längsrichtung X der Übertragungslinie variiert.

14. Quasioptischer Strahlformer mit Linse nach einem der vorherigen Ansprüche, **dadurch gekennzeichnet, dass** die Übertragungslinie (20) um sich selbst in die Richtung X gemäß einer Biegung gerader Form gebogen ist.

15. Quasioptischer Strahlformer mit Linse nach einem der vorherigen Ansprüche, **dadurch gekennzeichnet, dass** er ferner mindestens eine erste Reflektorwand (43) umfasst, die sich quer in der Übertragungslinie und orthogonal zu den Metallplatten in die Richtung Z erstreckt, wobei die erste Reflektorwand (43) geeignet ist, die Übertragungslinie um sich selbst in die Richtung X gemäß einer Biegung gekrümmter Form zu biegen.

16. Quasioptischer Strahlformer mit Linse nach Anspruch 15, **dadurch gekennzeichnet, dass** er mindestens zwei Schichten (44, 45) umfasst, jeweils eine erste und eine zweite Schicht, die aufeinandergeschichtet und an einem Ende durch die erste Reflektorwand (43) geschlossen sind, und zwei gegenüberliegende Ausstülpungen (131, 132), die um einen Metalleinsatz (21) angeordnet sind, der sich in den aufeinandergeschichteten zwei Schichten (44, 45) erstreckt, wobei die erste Reflektorwand (43) in die zwei gegenüberliegenden Ausstülpungen (131, 132) integriert ist.

17. Quasioptischer Strahlformer mit Linse nach Anspruch 16, **dadurch gekennzeichnet, dass** er ferner eine dritte Schicht (46) umfasst, die auf die zweite Schicht (45) geschichtet ist, und eine zweite Reflektorwand (50), die sich in der zweiten und dritten Schicht (45, 46) erstreckt.

18. Quasioptischer Strahlformer mit Linse nach einem der Ansprüche 16 oder 17, **dadurch gekennzeichnet, dass** er ferner mindestens eine dritte Ausstülpung (133) umfasst, die in der zweiten Schicht nachgelagert von der ersten Reflektorwand (43) angeordnet ist.

19. Flachantenne, die **dadurch gekennzeichnet ist, dass** sie mindestens einen Strahlformer nach einem der vorherigen Ansprüche umfasst, und dadurch, dass sie ferner einen linearen Hornstrahler (35) umfasst, der am Ausgang des Strahlformers verbunden ist.

20. Flachantenne, die **dadurch gekennzeichnet ist, dass** sie mindestens einen Strahlformer nach einem der Ansprüche 1 bis 18 umfasst, und dass die Übertragungslinie (20) um sich selbst in die Richtung X gebogen ist, und ferner eine lineare Ausgangsöffnung (48) umfasst, die mit einem Netzwerk aus mehreren Hornstrahlern (40) verbunden ist.

## Claims

1. A quasi-optical beamformer with a lens, comprising a radiofrequency transmission line (20) fed at a first end by at least one input feed source (10), the transmission line (20) comprising two stacked metal plates, spaced apart from one another and extending in two directions, longitudinal X and transverse Y, **characterised in that** the transmission line (20) further comprises at least one protuberance (13) extending in the directions X, Y, and in a direction Z orthogonal to the plane XY, the protuberance (13) comprising a metal insert (21) extending in the direction X, in the transverse direction Y between two lateral edges (15, 16) of the transmission line, and extending height-wise in the direction Z, the metal insert (21) comprising a base (21b) fastened to one of the two metal plates and at least one free end (21a) and having, in longitudinal section, a contour of variable length between the two lateral edges of the transmission line (20), and **in that**, in the protuberance (13), the transmission line (20) is adjoining the metal insert (21) and forms, in the direction Z, a circumvolution (22) around the metal insert (21).

2. The quasi-optical beamformer with a lens according to Claim 1, **characterised in that** the free end (21a) of the metal insert is folded back parallel to the XY plane.

3. The quasi-optical beamformer with a lens according to Claim 1, **characterised in that** the free end (21a) of the metal insert is doubly folded back in a T shape, parallel to the XY plane.

4. The quasi-optical beamformer with a lens according to either of Claims 1 or 2, **characterised in that** the protuberance (13) and the metal insert (21) have profiles of curvilinear shapes in the directions X and Y.

5. The quasi-optical beamformer with a lens according to Claim 4, **characterised in that** the protuberance (13) has an input profile (18) and an output profile (19) of different shapes.

6. The quasi-optical beamformer with a lens according to any of the preceding Claims, **characterised in that** the protuberance (13) comprises matching stubs (25).

7. The quasi-optical beamformer with a lens according to any of the preceding claims, **characterised in that**, in the protuberance (13), the metal plates of the transmission line (20) have an internal face (23) comprising staircase-like transitions (30).

8. The quasi-optical beamformer with a lens according to any of Claims 1 to 7, **characterised in that** the length of the contour, in longitudinal section, of the metal insert (21) decreases progressively from the centre (14) to the two lateral edges (15, 16) of the transmission line.

9. The quasi-optical beamformer with a lens according to any of Claims 1 to 7, **characterised in that** the length of the contour, in longitudinal section, of the metal insert (21) increases progressively from the centre (14) to the two lateral edges (15, 16) of the transmission line.

10. The quasi-optical beamformer with a lens according to either of Claims 8 or 9, **characterised in that** the metal insert (21) comprises a symmetric profile with respect to a median longitudinal axis (3) of the transmission line.

11. The quasi-optical beamformer with a lens according to any of the preceding claims, **characterised in that** the transmission line comprises several input feed sources (10) distributed periodically, around an input edge (31), according to a focal curve.

12. The quasi-optical beamformer with a lens according to any of the preceding claims, **characterised in that** the transmission line comprises several protuberances (13a, 13b, 13c,..., 13i, 13j) able to produce progressive delays, the protuberances being distributed successively along the longitudinal axis X of the transmission line, at various distances from the input feed sources (10), each protuberance comprising a metal insert (21) the length of whose contour, in longitudinal section, varies between the two lateral edges of the transmission line (20).

13. The quasi-optical beamformer with a lens according to Claim 12, **characterised in that** the length of the contour of the metal inserts (21), in the various successive protuberances, varies progressively from one protuberance to another adjacent protuberance, in the longitudinal direction X of the transmission line.

14. The quasi-optical beamformer with a lens according to any of the preceding claims, **characterised in that** the transmission line (20) is folded back on itself in the direction X, according to a fold of straight shape.

15. The quasi-optical beamformer with a lens according to any of the preceding claims, **characterised in that** it further comprises at least one first reflector wall (43) extending transversely in the transmission line, and orthogonally to the metal plates in the direction Z, the first reflector wall (43) being able to fold the transmission line, back on itself, in the direction X, according to a fold of curvilinear shape.

16. The quasi-optical beamformer with a lens according to Claim 15, **characterised in that** it comprises at least two stacked layers (44, 45), respectively first and second layers, closed at one end by the first reflector wall (43) and two opposite protuberances (131, 132) fashioned around a metal insert (21) extending in the two stacked layers (44, 45), the first reflector wall (43) being integrated into the two opposite protuberances (131, 132).

17. The quasi-optical beamformer with a lens according to Claim 16, **characterised in that** it further comprises a third layer (46) stacked on the second layer (45) and a second reflector wall (50) extending in the second and third layers (45, 46).

18. The quasi-optical beamformer with a lens according to either of Claims 16 or 17, **characterised in that** it further comprises at least one third protuberance (133) fashioned in the second layer downstream of the first reflector wall (43).

19. A plane antenna, **characterised in that** it comprises at least one beamformer according to any of the preceding claims and **in that** it further comprises a linear radiating horn (35) connected at the output of the beamformer.

20. A plane antenna, **characterised in that** it comprises at least one beamformer according to any of Claims 1 to 18 and **in that** the transmission line (20) is folded back, on itself, in the direction X, and further comprises a linear output aperture (48) linked to an array of several radiating horns (40).
